# FASCICULE DE BREVET EUROPEEN

(11) **EP 1 321 910 B1**
(45) Date de publication et mention de la délivrance du brevet: **18.05.2005**
(21) Numéro de dépôt: 02380122.8
(22) Date de dépôt: 11.06.2002
(51) Int. Cl.: G07F 17/12, G07F 5/02, G07F 1/02

(54) **Système de réglage de l'admission par diamètre de pièces pour serrure**
System für Schlösser zur Verstellung der Annahme von Münzen nach ihrem Durchmesser
System for controlling the acceptance of coins in locks by their diameter

(30) Priorité: 21.12.2001 ES 200102867
(43) Date de publication de la demande: 25.06.2003
(73) Titulaire: Ojmar S.A., 20870 Elgoibar (Guipuzcoa) (ES)
(72) Inventeur: Sevillano Gil, Benito, 20870 Elgoibar (Gipuzkoa) (ES)
(74) Mandataire: Urizar Barandiaran, Miguel Angel

(56) Documents cités:
- EP-A- 0 892 376
- EP-A- 0 945 836
- DE-A- 2 816 040
- DE-A- 4 300 312
- US-A- 521 641
- US-A- 3 896 916
- US-A- 5 937 991

## Description

Les serrures qui fonctionnent avec des pièces posent souvent le problème déjà très connu mais pas entièrement résolu pour le propriétaire de l'installation où sont utilisées ces serrures comme les supermarchés, les gymnases, les clubs etc. de l'adaptation relativement fréquente de la serrure à une pièce différente de celle prévue au début.

Le diamètre de la pièce conditionne son introduction dans la serrure et son logement à l'intérieur.

Il existe déjà des solutions comme celles du Brevet européen 0 917 117, mais elles ne sont pas satisfaisantes car les solutions trouvées consistent à modifier ou à manipuler les mécanismes internes de la serrure soit en démontant l'ensemble de la serrure, le couvercle ou la carcasse soit en utilisant des mécanismes supplémentaires ou des ustensiles spéciaux pour une manipulation de l'extérieur.

Le sollicitant part d'une serrure composée d'une carcasse avec une rainure par laquelle la pièce est introduite, à l'intérieur de laquelle est posée une plaque pouvant se déplacer par l'action d'une clef extérieure, un crochet étant monté sur cette plaque avec une embase qui peut glisser sur une ouverture de cette plaque ainsi qu'un arrêt avec une embase et un bouton sur l'arrêt pour loger la pièce ; il la modifie en y introduisant un système qui est composé de :
a) un balancier pivotant **sur l'essieu** sur l'arrêt, disposant sur ce balancier un bouton qui délimite avec l'embase de la plaque le logement de la pièce introduite (le bouton de l'arrêt est éliminé);
b) une vis fixée sur la carcasse et accessible en commande de l'extérieur et dont la tige active par appui le balancier **en situant l'essieu à un coté** de la vis et le bouton.

Il est obtenu avec ce système une serrure adaptable à des pièces de différents diamètres et dont la mise au point est extrêmement simple et sans besoin de démontage ni d'outillages particuliers.

De plus, pour adapter la dimension de la rainure au diamètre de la pièce, les pièces suivantes sont prévues :
a) un piton qui sort de la rainure
b) une platine pouvant glisser et être fixée de sorte à libérer la partie (d₂) de la rainure à la volonté de l'usager;
c) une protubérance sur cette platine de sorte que la distance (d₁) entre le piton et la protubérance soit la même distance (d₂) que la partie libre de la rainure : d₁ = d₂;
ce qui est très économique, facile à utiliser et efficace.

Pour mieux comprendre l'objet de la présente invention, une forme préférentielle de la réalisation pratique est présentée sur les plans, susceptible de changements accessoires qui ne modifieront pas son fondement.
La figure 1 est une vue de l'une des faces des mécanismes d'une serrure connue.
La figure 2 est une vue des mécanismes de la figure 1 de la face opposée.
La figure 3 est une représentation schématique d'un dispositif de réglage du passage de pièce par la rainure d'entrée (2) de la serrure.
La figure 4 est une vue du balancier de réglage du système avec une pièce de grand diamètre.
La figure 5 est la vue de la figure 4 avec une pièce de petit diamètre.

Un exemple de réalisation pratique, non limitatif, de la présente invention est décrit ci-après.

Les figures 1 et 2 montrent une serrure connue où l'on peut apprécier une carcasse (1) avec une rainure supérieure (2) par laquelle est introduite la pièce (18). Sur la moitié supérieure du boîtier (1) est logée une plaque (3) qui repose sur le fond grâce aux embases correspondantes.

La plaque (3) subit des déplacements latéraux, la pièce déterminant donc la fermeture et l'ouverture de la serrure munie à cet effet d'un ressort (5), posé sous cette dernière garantissant sa récupération ou le retour à la position initiale une fois libre.

Un crochet (6) est monté sur la plaque (3) décrite, requis par le ressort (7) dont l'extrémité dispose d'une embase inférieure (8) pouvant glisser pour les déplacements de la plaque (3) le long de l'ouverture (9), configurée en forme de pointe de flèche. De même, la pièce d'arrêt (10) est montée sur la plaque (3) munie de son ressort (11) et sur sa face intérieure, une embase ou bouton (12) qui sort sur la face opposée de la plaque (3) par l'ouverture (13).

Avant d'introduire la pièce qui est indiquée avec (18), la plaque de fermeture (3) obligée par son ressort (5) reste à l'intérieur du boîtier (1). Bien que la clef d'ouverture / fermeture soit activée pour provoquer le déplacement de la plaque (3), la fermeture ne peut pas être effectuée car l'extrémité (8) du crochet (6) bute contre la zone (19) de l'ouverture (9) en forme de pointe de flèche et empêche la réalisation de la fermeture, récupérant sa position initiale de plaque (3) dès que la clef est relâchée.

Cependant, quand la pièce (18) est introduite, cette dernière glisse à la verticale vers le bas et se loge entre le bouton (12) de la pièce d'arrêt (10) et l'embase interne (20) de la plaque (3), sortant légèrement par l'ouverture en forme de pointe de flèche (9). Dans cette position, la clef de fermeture est activée, la plaque (3) se déplace et le crochet (6) qui empêchait auparavant la fermeture, glisse sur le bord de la pièce (18) et arrive au fond de la pointe de flèche (9) réalisant ainsi la fermeture.

On peut observer clairement que la clef est à la distance qui sépare le bouton (12) et l'embase interne (20) qui détermine le diamètre (d) de la pièce qui est acceptable pour le fonctionnement de la serrure.

Le problème surgit quand la même serrure doit fonctionner à différents moments avec des pièces de différents diamètres pour être activée.

L'invention prévoit une platine (21) près de la rainure (2) pouvant glisser et être fixée à la volonté de l'usager de sorte à obturer / libérer la partie de la rainure (2) désirée et qui sera imposée par le diamètre (d₂) de la pièce (18) qui doit rester libre pour que la pièce passe.

Un point fixe est prévu dans la serrure de préférence au centre de la rainure (2), par exemple un piton (22) et une autre protubérance (23) sur la platine (21) de sorte que lorsque l'usager met la pièce choisie entre le piton (22) et la protubérance (23) (la platine se déplace automatiquement (21)) il reste automatiquement une partie de rainure (2), une ouverture (d₂) de rainure (2) libre qui coïncide avec le diamètre de la pièce choisie, c'est à dire : d₁ = d₂. Ou ce qui revient au même : la distance (a₁) du piston (22) à l'extrémité de la rainure (2) est égale à la distance (a₂) de la protubérance (23) à l'extrémité de la platine (21): a₁ = a₂.

La pièce (18) est à l'intérieur de la serrure mais nous savons pour la description faite (figures 1 et 2) que le passage de la pièce (18) va être limité par le bouton (12) et l'embase interne (20) de la plaque (3).

L'invention prévoit que le bouton (12₁) fait partie d'un balancier (24) (de préférence à une extrémité) qui pivote sur l'arrêt (10) sur l'essieu (e₁).

Il est très important que l'accès à ce balancier (24) soit effectué par l'usager (propriétaire de l'établissement) de manière simple et sans aucun type de démontage. Pour cela, l'invention prévoit une vis (25) dont la tête (25₁) est accessible de l'extérieur, vissée directement ou indirectement sur la carcasse (1) et dont la tige (25₂) repose sur le balancier (24) (action par appui) ou similaire de sorte qu'en vissant plus ou moins la vis (25) le balancier (24) et son bouton (12₁) tournent plus ou moins, faisant varier, à la volonté de l'usager, la distance entre le bouton (12₁) et l'embase interne (20) de la plaque (3) et s'adaptant au diamètre de la pièce à utiliser dorénavant avec cette serrure.

## Revendications

1. Système de réglage de l'admission par diamètres de pièces pour serrure composée d'une carcasse (1) avec une rainure (2) par laquelle la pièce (18) est introduite, à l'intérieur de laquelle est posée une plaque (3) avec une embase (20) pour le logement de la pièce (18) entre l'embase (20) et un arrêt (10) monté sur cette plaque, cette dernière (3) pouvant être déplacée par l'action d'une clef extérieure, un crochet (6) étant monté sur cette plaque (3) avec une embase (8) qui peut glisser sur une ouverture (9) de cette plaque (3), **caractérisé par** les composants suivants :
a) un balancier (24) pivotant sur l'essieu (e₁) sur l'arrêt (10), disposant sur ce balancier (24) un bouton (12₁) qui délimite avec l'embase (20) de la plaque (3) le logement de la pièce introduite (18);
b) une vis (25) fixée la carcasse et accessible en commande de l'extérieur et dont la tige active (25₂) par pression le balancier (24) en situant l'essieu (e₁) à un coté de la vis (25) et le bouton (12₁).

2. Système de réglage de l'admission par diamètres de pièces pour serrure, selon la revendication antérieure, **caractérisé par** les composants suivants :
a) un piton (22) qui sort de la rainure (2)
b) une platine (21) pouvant glisser et être fixée de sorte à libérer la partie de la rainure (2) à la volonté de l'usager;
c) une protubérance (23) sur cette platine (21) de sorte que la distance (d₁) entre le piton (22) et la protubérance (23) soit la même distance (d₂) que la partie libre de la rainure (2) : d₁ = d₂.

## Patentansprüche

1. Reguliermechanismus für die Annahme von Münzdurchmessern in den Schließmechanismus von dem aus einem Gehäuse (1) und einem Schlitz (2) bestehenden Typ, durch den die Münze (18) eingeworfen wird und in deren Inneren eine Platte (3) mit einem Vorsprung (20) für die Aufnahme der Münze (18) zwischen der besagten Münzaufnahme (20) und einem auf der genannten Platte (3) montierten Rückhalt (10) gegeben ist, wobei diese Platte (3) durch die Wirkung eines extern angebrachten Hebels beweglich ist und auf der Platte (3) eine Klinke (6) mit einem Vorsprung (8) existiert, der sich in einem Fenster (9) der Platte (3) bewegt, **dadurch gekennzeichnet, dass**
a) der besagte Mechanismus über eine am Rückhalt (10) auf der Achse (e₁) wippend angeordnete Wippe (24) besteht und diese Wippe (24) mit einem Knopf (12₁) versehen ist, welcher im Zusammenspiel mit dem Vorsprung (20) der Platte (3) die Aufnahme der eingeworfenen Münze (18) beschränkt;
b) der besagte Mechanismus über eine in das Gehäuse eingebrachte und über ein Stellelement von außen zugänglichen Schraube (25) besteht, deren Schaft (25₂) durch Aufliegen die Wippe (24) beaufschlagt und dabei die Achse (el) auf eine Seite der Schraube (25) und des Knopfer (12₁) positioniert.

2. Regelsystem für die Annahme von Münzdurchmessern in den Verschluß nach dem ersten Anspruch, **dadurch gekennzeichnet, dass** es über
a) eine über den Schlitz (2) hervorragende Nocke (22) verfügt;
b) eine verschiebbare und so fixierbare Pletine (21) verfügt, dass das vom Benutzer gewünschte Stück des Schlitzes frei bleibt,
c) einen an der genannten Pletine (22) so angebrachten Vorsprung (23) verfügt, dass der Abstand (d₁) zwischen der Nocke (22) und des Vorsprungs (23) derselbe Abstand (d₂) wie das freie Stück des Schlitzes (2) ist: d₁ = d₂.

## Claims

1. Coin diameter acceptance adjustment system for lock, of the kind that are comprised of a casing (1) with a slot (2) through which the coin (18) is inserted, on the inside of which there is a plate (3) with a ledge (20) to house the coin (18) between the ledge (20) and a retainer (10) mounted on this plate (3). This plate (3) can be moved by the action of an outside key, mounting on this plate (3) a catch (6) with a sliding ledge (8) in a window (9) of this plate (3), characterised because it is comprised of:
a) a pivoting rocker piece (24) on the retainer (10) through axle (e₁), with a button (12₁) on this rocker piece (24), which delimits the housing of the coin (18) inserted, together with the ledge (20) of the plate (3);
b) a screw (25) screwed into the casing and accessible on a control from the outside, and whose stem (25₂) activates the rocker piece (24) by support, situating the axle (e₁) to one side of the screw (25) and the button (12₁).

2. Coin diameter acceptance adjustment system for lock, according to previous claim, characterised because it has:
a) a nozzle (22) which stands out of the slot (2)
b) a sliding flange (21) which can be fixed so that the part of the slot (2) desired by the user is left free;
c) a protuberance (23) on this flange (21), so that the distance (d₁) between spike (22) and protuberance (23) is the same distance (d₂) as the free part of the slot (2): d₁ = d₂.
